# EUROPÄISCHE PATENTSCHRIFT

(11) **EP 2 070 388 B1**
(45) Veröffentlichungstag und Bekanntmachung des Hinweises auf die Patenterteilung: **23.05.2018**
(21) Anmeldenummer: 07800194.8
(22) Anmeldetag: 27.09.2007
(51) Int. Cl.: H04R 29/00, H04R 27/00

(54) **VERFAHREN UND MESSEINRICHTUNG ZUR ÜBERWACHUNG VON BESCHALLUNGSANLAGEN**
METHOD AND MEASURING DEVICE FOR MONITORING LOUDSPEAKER SYSTEMS
PROCÉDÉ ET DISPOSITIF DE MESURE POUR LE CONTRÔLE DE SYSTÈMES DE SONORISATION

(30) Priorität: 28.09.2006 AT 16182006
(43) Veröffentlichungstag der Anmeldung: 17.06.2009
(73) Patentinhaber: Honeywell Life Safety Austria GmbH, 1223 Wien (AT)
(72) Erfinder: SCHREINER, Josef, 1180 Wien (AT); ZELENKA, Wolfgang, 1160 Wien (AT)
(74) Vertreter: Houghton, Mark Phillip
(86) Internationale Anmeldenummer: PCT/AT2007/000454
(87) Internationale Veröffentlichungsnummer: WO 2008/036992

(56) Entgegenhaltungen:
- WO-A-01/43303
- CH-A5- 659 357
- JP-A- 10 136 493
- JP-A- 2001 036 995
- US-A- 3 855 415
- US-A- 5 345 510
- US-A1- 2006 126 857

## Beschreibung

Die Erfindung bezieht sich auf ein Verfahren zur Überwachung von Lautsprecherlinien durch Impedanzmessung, bei welchem dem Eingang einer Lautsprecherlinie zumindest ein Wechselspannungssignal vorbestimmter Frequenz zugeführt wird, Spannung und Strom an dem Eingang der Linie gemessen werden und aus diesen Messwerten die Eingangsimpedanz an der Linie ermittelt und mit einem Referenzwert verglichen wird.
Ebenso bezieht sich die Erfindung auf eine Vorrichtung zur Durchführung des Verfahrens nach der Erfindung.
Unter Beschallungsanlagen soll jedenfalls in Zusammenhang mit der vorliegenden Erfindung ein System verstanden werden, bei welchem zumindest eine Lautsprecherlinie, an welche im allgemeinen eine Vielzahl von Lautsprechern geschaltet ist, von einem oder mehreren Leistungsverstärkern gespeist wird, um ein größeres Gebiet oder einen Gebäudekomplex, wie ein Sportstadion, einen Flughafen, ein Kaufhaus etc. zu beschallen. Da neben üblichen Durchsagen, Werbetexten, Hintergrundmusik usw. in Not- oder Katastrophenfällen auch überlebenswichtige Aufrufe über die Lautsprecher an jeder Stelle des Systems gehört werden müssen, ist es erforderlich und in vielen Fällen auch durch entsprechende Normen vorgeschrieben, dass die Beschallungsanlage regelmäßig auf ihre Funktionssicherheit überprüft wird.
Für eine solche Überprüfung sind verschiedene Verfahren bekannt geworden, die jedoch bisher der Komplexität der gestellten Aufgabe nicht gerecht wurden. Diese Komplexität liegt darin, dass an einer Lautsprecherlinie eine große Anzahl von Lautsprechern liegt, die meist über entsprechend viele Übertrager mit der Linie verbunden sind, wie dies bei 100 Volt System der Fall ist. Die Arten der Fehler, die einen nicht beschallten Raum zur Folge haben können sind vielfältig: Leitungskurzschlüsse, Leitungsunterbrechungen, Risse von Schwingspulen, festgeklemmte Schwingspulen, defekte Übertrager usf. Die Messung muss somit alle diese Fehler erkennen, wobei auch die Temperaturabhängigkeit der Impedanzen zu berücksichtigen ist. Außerdem soll die Messung den normalen Betrieb der Anlage nicht stören und auf eine Lautsprecherlinie geschaltete Messsignale sollen nicht oder kaum hörbar sein.
Eine Aufgabe der Erfindung liegt in der Schaffung eines Verfahrens, welches den oben genannten Problemen Rechnung trägt und das ein besonders rasches und auch zuverlässiges Erkennen von Fehlern ermöglicht.

Diese Aufgabe wird mit einem Verfahren der eingangs genannte Art gelöst, bei welchem erfindungsgemäß zur Ermittlung einer mit einem Referenzwert zu vergleichenden Impedanz bei einem Messvorgang eine Vielzahl analoger Messwerte von Spannung und Strom in digitale Signale gewandelt und diese einer Fouriertransformation unterworfen werden, aus den Fourier-transformierten Werten von Strom und Spannung eine entsprechende Vielzahl von Impedanzwerten ermittelt wird, diese Impedanzwerte einer Mittelwertbildung unterzogen werden und der resultierende Mittelwert mit einem Referenz-Impedanzwert verglichen wird, wobei bei Abweichen des resultierenden Mittelwertes von dem Referenz-Impedanzwert um einen festlegbaren Toleranzwert ein Fehlersignal abgegeben wird.

Bei einer Variante ist vorgesehen, dass bei einer Großsignalmessung ein einziges Wechselspannungssignal vorbestimmter Frequenz einer Lautsprecherlinie über einen Leistungsverstärker mit einem Pegel zugeführt wird, der unter dem Nennbetriebspegel liegt, und das Wechselspannungssignal eine so niedrige Frequenz aufweist, dass ein für das menschliche Ohr nicht oder nur kaum wahrnehmbarer Schallpegel erzeugt wird. Die auf diese Weise ermittelten Impedanzwerte haben den Vorteil, dass die unter tatsächlichen Betriebsbedingungen gemessen wurden.

Im Sinne einer Anpassung des Messsignals an die tatsächlich vorkommenden Pegel und Frequenzverteilungen ist es sinnvoll, wenn das Nutzsignal vor jeder Messung einer Spektralanalyse unterzogen wird, um den Nutzsignalpegel bei einer Vielzahl von Frequenzen zu ermitteln, wobei diese Vielzahl von Frequenzen auch die einzige niedrige Frequenz enthält, aus der Vielzahl der erhaltenen Nutzsignalpegel ein gewichteter Mittelwertpegel gebildet wird und für jede Messung der Pegel des der Lautsprecherlinie zugeführten einzigen Messsignals niedriger Frequenz in einem vorgebbaren festen Abstand zu dem gewichteten Mittelwertpegel eingestellt wird.

Um den Einfluss der Hystereseerscheinungen in Lautsprecher-Übertragern zu eliminieren, kann vorgesehen sein, dass vor einer Messung ein Entmagnetisierungssignal mit niedriger Frequenz einer Lautsprecherlinie über einen Leistungsverstärker mit einem bis zu einem Maximalpegel ansteigenden und dann wieder abfallenden Pegel zugeführt wird.

Andererseits lassen sich Impedanzwerte über einen weiten Frequenzbereich ermitteln, falls bei einer Kleinsignalmessung zumindest ein Wechselspannungssignal vorbestimmter Frequenz/Frequenzen einer Lautsprecherlinie mit einem Pegel/Pegeln zugeführt wird, der so gewählt wird, dass die erzeugten Schallpegel für das menschliche Ohr nicht oder nur kaum wahrnehmbar sind.

Die Bestimmung von Referenzwerten kann in vorteilhafter Weise dadurch erfolgen dass vor dem laufenden Betrieb der Anlage in einer Einlernphase der Lautsprecherlinie Signale unterschiedlicher Frequenzen und/oder Pegel zugeführt, die dabei erhaltenen Messwerte von Strom und Spannung in digitale Signale umgewandelt und sodann einer Fouriertransformation unterworfen und sodann aus den Strom- und Spannungswerten Referenzwerte für unterschiedliche Frequenzen und/oder Pegel ermittelt und abgespeichert werden. Dabei ist es zweckmäßig, wenn für jede Frequenz/Pegel eine Vielzahl von Einzelmesswerte für Strom und Spannung ermittelt werden und der folgenden Bestimmung der Referenzimpedanzen Mittelwerte der Einzelmesswerte zurunde gelegt werden.
Um zu vermeiden, dass langsame und durchaus "normale" Impedanzänderungen, z. B. auf Grund einer Temperaturänderung, zu Fehleranzeigen führen, kann vorgesehen sein, dass der Toleranzwert während des Betriebes dahingehend geändert wird, dass langsamen Änderungen von Ist-Impedanzen ein weiterer Toleranzbereich der Referenzimpedanzen zugewiesen wird, als raschen Änderungen.
In der Praxis hat es sich vorteilhaft gezeigt, wenn der Absolutwert der Impedanz ermittelt und mit einem Referenzwert verglichen wird, wenngleich in bestimmten Fällen auch eine Wirkleistungs-bezogene Messung des Realteils der Impedanz von Vorteil sein kann.
Die der Erfindung zugrunde liegende Aufgabe wird auch mit einer Vorrichtung zur Überwachung von Lautsprecherlinien durch Impedanzmessung mit zumindest einem Signalgenerator und zumindest einem Verstärker sowie gesteuerten Schaltern zur Zuführung zumindest eines Wechselspannungssignals vorbestimmter Frequenz an den Eingang zumindest einer Lautsprecherlinie, mit Messeinrichtungen zum Messen von Spannung und Strom an dem Eingang der Linie sowie mit zumindest einem Mikroprozessor gelöst, wobei letzterer zur Durchführung des erfindungsgemäßen Verfahrens eingerichtet ist und unter Benutzung der oben genanten Merkmale des erfindungsgemäßen Verfahrens den zumindest einen Signalgenerator steuert, dem die Messwerte der Messeinrichtungen zuführbar sind und der zur Ermittlung der Eingangsimpedanz an der Linie und zu deren Vergleich mit einem Referenzwert sowie zur Abgabe eines Fehlersignals eingerichtet ist, falls der ermittelte Impedanzwert innerhalb festsetzbarer Toleranzen von einem Referenzwert abweicht.
Die Erfindung samt weiteren Vorteilen ist im Folgenden an Hand beispielsweiser Ausführungsformen näher erläutert, die in der Zeichnung veranschaulicht sind. In dieser zeigen
Fig. 1 in einem vereinfachtem Blockschaltbild den prinzipiellen Aufbau einer Messeinrichtung nach der Erfindung und
Fig. 2 in einem Ablaufdiagramm die wesentlichen Verfahrensschritte des erfindungsgemäßen Verfahrens.

In der Darstellung nach Fig. 1 sind drei Lautsprecherlinien einer Beschallungsanlage skizziert, doch soll es klar sein, dass abhängig von der Art der Anlage auch eine andere Zahl von Lautsprecherlinien vorhanden sein kann. An jede Linie sind eine Mehrzahl von Lautsprechern angeschaltet, wobei bei größeren Anlagen bevorzugt eine hochohmige, so genannte "100 Volt" Variante angewendet wird, bei welcher jeder Lautsprecher über einem Übertrager an der Linie liegt.

An einen Eingang der Lautsprecherlinie können über einen Schalter SCH Leistungsverstärker aufgeschaltet werden, wobei im vorliegenden Fall zur Vereinfachung lediglich ein Leistungsverstärker LEV gezeigt ist, der von unterschiedlichen Audioquellen AQ1, AQ2, AQ3 angesteuert werden kann, um Sprache, Musik und Warnsignale an die von den Lautsprechern versorgten Orte zu bringen. Zum Zwecke der weiter unten beschriebenen Messvorgänge kann außerdem ein Signalgenerator SIG, der von einem digitalen Signalprozessor DSP gesteuert oder ein Bestandteil desselben ist, Signale an den Eingang des Leistungsverstärkers LEV liefern, wie z. B. Sinussignale mit 15 Hz bzw. 23,4375 Hz.

Zum Messen des Stromes I und der Spannung U am Ausgang des Verstärkers LEV bzw. am Eingang der Lautsprecherlinie sind Strom- und Spannungswandler vorgesehen, deren Messwerte, gegebenenfalls nach externer A/D-Wandlung, dem erwähnten Signalprozessor DSP zugeführt werden.

Es darf an dieser Stelle angemerkt werden, dass auch weitere Lautsprecherlinien LL2 und LL3 an Leistungsverstärker angeschlossen sein können und nach dem erfindungsgemäßen Messverfahren überprüft werden, was durch entsprechende Schalter und einen zyklischen Ablauf der Messungen an den einzelnen Linien LL1, LL2, LL3 technisch umgesetzt wird. Weiter soll darauf hingewiesen werden, dass jede Lautsprecherlinie auch nach Art einer Ringleitung in sich geschlossen sein kann und in diesem Fall die Einspeisung somit nicht an einem "Ende" der Lautsprecherlinie erfolgt. Eine solche Ringstruktur hat den Vorteil, dass eine Unterbrechung eines Leiters oder auch beider Leiter an einer Stelle nicht zum Ausfall der Lautsprecher führt.

Während der Signalgenerator SIG zur Großsignalmessung unter Mithilfe des Leistungsverstärkers dient, ist ein weiterer Signalgenerator GEN für eine Kleinsignalmessung vorgesehen. Dieser Signalgenerator kann gleichfalls von dem Signalprozessor DSP gesteuert oder Teil desselben sein und liefert Signale an den Eingang der Lautsprecherlinie LL1, deren Pegel so gewählt wird, dass nicht oder nur kaum hörbare Schalldruckpegel generiert werden. In dem beschrieben Beispiel werden für die Kleinsignalmessung drei Frequenzen, nämlich 70 Hz, 250 Hz und 1 kHz verwendet.

Im Folgenden werden unter Bezugnahme auf Fig. 2 das Verfahren nach der Erfindung sowie weitere Einzelheiten der zugehörigen Vorrichtung an einem Ausführungsbeispiel beschrieben, wobei für den Fachmann im Rahmen der Erfindung Abänderungen in vielerlei Hinsicht möglich sind, beispielsweise was die Anzahl der verwendeten Frequenzen und Pegel sowie der Reihenfolge verschiedener Messschritte anbelangt.

Wenn eine Beschallungsanlage fertig gestellt ist, d. h. sämtliche Leitungen gelegt und die erforderlichen Lautsprecher angeschlossen sind, die Anlage somit konfiguriert wurde und intakte Leitungen, Lautsprecher, Übertrager etc. vorausgesetzt werden können, werden zunächst in einer Lernphase die Soll(Referenz)werte der Impedanzen bei unterschiedlichen Frequenzen ermittelt, im vorliegenden Fall zumindest bei den Frequenzen 23, 4375 Hz, 70 Hz, 250 Hz und 1 kHz. Weiters werden zweckmäßigerweise die Impedanzen auch bei unterschiedlichen Pegeln bestimmt, da beispielsweise hohe Pegel durch Erwärmung insbesondere von Schwingspulen und durch Nichtlinearitäten in Übertragern und/oder Lautsprechern andere Impedanzwerte ergeben.

Zur Bestimmung der Referenzwerte Z_{Ref} kann das gleiche Verfahren angewendet werden, das für zur Bestimmung der Ist-Impedanzen dient. In der Lernphase werden bei den genannten verschiedenen Frequenzen und Pegeln die Messwerte von Strom und Spannung in digitale Signale umgewandelt und in dem digitalen Signalprozessor DSP einer raschen Fouriertransformation (FFT) unterworfen. Beispielsweise wird eine FFT-Länge (oder Samplezahl) von 2048 verwendet. Bei jeder Frequenz bzw. jedem Messpegel werden 50 Messwerte ermittelt und aus diesen Werten sodann ein Mittelwert gebildet, der, jedenfalls bei den Messungen in der Lernphase, ein arithmetischer Mittelwert sein kann, doch ist ebenso eine Gewichtung bei unterschiedlicher Frequenzen oder Pegel möglich. Die ermittelten Referenzwerte Z_{R23}, Z_{R70}, Z_{R250}, Z_{R1000}, allgemein Z_{Ref}, werden sodann abgespeichert, um für die folgenden Messungen zur Verfügung zu stehen.

Wie weiter unten noch erläutert, wird sinnvollerweise auch in der Einlernphase zumindest vor der Großsignalmessung ein Entmagnetisieren durch ein anschwellendes und sodann abfallendes Sinussignal von z. B. 15 Hz vorgenommen, um Remanenzen in den einzelnen Übertragern zu löschen.

In der Betriebsphase der Beschallungsanlage kann bei bzw. vor der Messung unterschieden werden, ob ein Nutzsignal, d. h. ein Beschallungssignal, wie z. B. Musik oder Sprache, vorliegt, um entweder eine Großsignalmessung oder eine Kleinsignalmessung durchzuführen.

Bei Vorliegen eines Nutzsignals ist eine Kleinsignalmessung wegen der schwer beherrschbaren Pegeldifferenzen zwischen einem üblichen Messsignal niedrigen Pegels (z. B. - 6 dBu) und den Nutzsignalpegel (z. B. + 42 dBu) nicht zweckmäßig bzw. wäre sehr aufwändig. Daher wird in diesem Fall eine Messung mit höherem Signalpegel durchgeführt, jedoch mit der bereits erwähnten niedrigen Frequenz fu von 23,4375 Hz, die im normalen Betrieb praktisch unhörbar ist. Dazu wird das Ausgangssignal des Signalgenerators SIG dem Eingang des Leistungsverstärkers zugeführt, der sodann die zu messende Lautsprecherlinie speist. Der Signalpegel wird geringer als der Nutzsignalpegel gewählt, um den Verstärker bei bereits hohem Nutzsignal nicht zu übersteuern, z. B. 13 dB unter dem Nutzsignalpegel.

Zur Ermittlung einer mit einem Referenzwert Z_{Ref} zu vergleichenden Impedanz Z werden bei jedem Messvorgang mehrere, z. B. 50 analoge Messwerte von Spannung und Strom in digitale Signale gewandelt, diese einer Fouriertransformation unterworfen und aus den transformierten Werten von Strom und Spannung werden entsprechende viele Impedanzwerte bestimmt. Aus diesen Impedanzwerten wird ein Mittelwert gebildet und dieser mit einem Referenz-Impedanzwert verglichen. Weicht der resultierende Mittelwert von dem Referenz-Impedanzwert um einen festlegbaren Toleranzwert ab, so wird ein Fehlersignal abgegeben.

Die Großsignalmessung bietet als Vorteil, dass Störschall die Messergebnisse nicht beeinflusst, da auf die Lautsprechermembranen auffallender Störschall nur Signale erzeugt, deren Pegel weit unter dem Betriebspegel liegt. Auch ist der Einfluss der Leitungslänge auf das Messergebnis bei der angewendeten niedrigen Messfrequenz nur gering.

Die magnetische Hysterese des Eisenkerns von Übertragern, welche die 100 Volt Leitung an die üblicherweise niederohmigen, z. B. 8 Ohm-Lautsprecher anpassen, kann bei niedrigen Frequenzen zu erheblichen Änderungen der gemessenen Impedanz führen, sodass es zweckmäßig ist, in den Kernen der Übertrager vorhandene Remanenzen durch einen Entmagnetisierschritt zu entfernen. Dazu wird vor einer Messung ein Entmagnetisierungssignal s_{E} mit niedriger Frequenz f_{E}, z. B. 15 Hz, einer Lautsprecherlinie über einen Leistungsverstärker mit einem bis zu einem Maximalpegel ansteigenden und dann wieder abfallenden Pegel zugeführt. Das Entmagnetisierungssignal - wie alle anderen hier verwendeten Signale zweckmäßigerweise ein Sinussignal - steigt von einem Nullpegel bis zu einem Pegel, der zumindest dem höchsten vorkommenden Betriebspegel entspricht und fällt dann wieder auf einen Nullpegel zurück, um mit Sicherheit alle Remanenzen zu beseitigen. In der Praxis reicht für diesen Vorgang eine Zeit von 1/3 Sekunde.

Ein weiterer sinnvoller Verfahrensschritt besteht darin, dass vor einer Großsignalmessung ein praxisgemäßer Pegel für das Messsignal auf folgende Weise ermittelt wird: Man unterzieht das Nutzsignal, das wie bereits erwähnt Sprach- und/oder Musiksignale, aber auch andere Signale, wie Alarmsignale, enthalten kann, vor der eigentlichen Impedanzmessung einer Spektralanalyse, wiederum z. B. durch eine schnelle Fourieranalyse , um aus den ermittelten Pegelwerten bei einer Vielzahl von Frequenzen, beispielsweise an 2048 Frequenzpunkten, die zumindest auch die später verwendete niedrige Messfrequenz fu enthalten sollen, einen gewichteten Mittelwertpegel zu bilden. Der Pegel des später aufgeschalteten Messsignals wird sodann automatisch in einem vorgebbaren Abstand zu dem ermittelten Pegel gehalten, erprobtermaßen mindestens 13 dB darunter.

Eine Kleinsignalmessung kann durchgeführt werden, wenn kein Nutzsignal vorhanden ist, bzw. wenn die zu messende Lautsprecherlinie auf keinen Verstärker aufgeschaltet ist. Zum Zwecke der Kleinsignalmessung wird der Audiogenerator GEN verwendet, der - von dem Prozessor DSP gesteuert - Signale vorgebbarer Frequenz erzeugt, beispielsweise 70 Hz, 250 Hz und 1000 Hz. Diese Signale werden der Reihe nach an die zu messende Lautsprecherlinie gelegt, wobei ebenso wie bei der Großsignalmessung Strom und Spannung laufend gemessen, die Messwerte abgetastet und Fourier-transformiert werden. Für diesen Zweck wird gleichfalls der digitale Signalprozessor DSP herangezogen.

Die Signalpegel werden so gewählt, dass bei den jeweiligen Frequenzen Schallpegel erzeugt werden, die in den beschallten Gebieten für Menschen nicht hörbar sind oder zumindest als nicht störend empfunden werden. Die Pegelwahl erfolgt abhängig von der Frequenz entsprechend der Gehörkurve, wobei für eine 100 Volt Anlage in der Praxis Spannungspegel in der Größenordnung von 300 bis 400 mV bei 70 Hz typisch sind. Ein Entmagnetisieren der Übertragerkerne ist bei Signalen höherer Frequenz im Allgemeinen nicht erforderlich.

Für jede Frequenz wird rasch hintereinander eine Vielzahl von Messwerten ermittelt, beispielsweise wieder 50 Messwerte je Frequenz, und dann gemittelt. Bei einem Ausführungsbeispiel erfolgt diese Messung alle 100 Sekunden. Besonders zweckmäßig ist es, wenn über die wie oben erhaltenen Mittelwerte eine Statistik ermittelt und daraus ein gleitender Mittelwert gebildet wird. Die anzahl der Werte, über die (mittels gleitendem Mittelwert) gemittelt wird, bestimmt sich aus der Varianz und der gewünschten Toleranz der Linie. Die Varianz ist die mittlere quadratische Abweichung der Messwerte von deren Mittelwert. Je höhe die Varianz, d. h. je höhe die Messwerte um ihren Mittelwert schwanken, und je geringer die gewünschte toleranz ist, über umso mehr Werte muss gemittelt werden. In einem aktuellen Messverfahren werden exponentielle gleitende Mittelwerte verwendet, d. h. es wird der aktuelle Mittelwert mit einem bestimmten Faktor < 1, z. B.: 0,1 multipliziert und zu dem mit 1 minus diesem Faktor multiplizierten aktuellen Mittelwert dazu addiert: $Mittelwert : \overline{x} \left[n\right] = k ⋅ x \left[n\right] + \left(1 - k\right) \overline{x} \left[n - 1\right] ; \overline{x} \left[1\right] = x \left[1\right]$ $Varianz : {var}_{x} \left[n\right] = k {\left(x \left[n\right] - \overline{x} \left[n\right]\right)}^{2} + \left(1 - k\right) {var}_{x} \left[n - 1\right] ;$ ${var}_{x} \left[1\right] = x \left[1\right] / 4 ← {Schätzwert}_{_}$

Dieser gleitende Mittelwert kann dann, z. B. alle 100 s, mit dem Soll(Referenz)wert verglichen werden.

Es ist für den Fachmann klar, dass die Wahl der verwendeten Frequenzen ebenso wie deren Anzahl im Rahmen der Erfindung den jeweiligen Bedingungen angepasst werden kann. Ebenso wird es von Vorteil sein, wenn periodisch, z. B. mit der erwähnten 100 Sekunden Periode, sowohl Großsignal- als auch Kleinsignalmessungen durchgeführt werde.

## Patentansprüche

1. Verfahren zur Überwachung von Lautsprecherlinien durch Impedanzmessung, bei welchem dem Eingang einer Lautsprecherlinie zumindest ein Wechselspannungssignal vorbestimmter Frequenz zugeführt wird, Spannung und Strom an dem Eingang der Linie gemessen werden und aus diesen Messwerten die Eingangsimpedanz an der Linie ermittelt und mit einem Referenzwert verglichen wird, **dadurch gekennzeichnet, dass** zur Ermittlung einer mit einem Referenzwert (ZRef) zu vergleichenden Impedanz (Z) bei einem Messvorgang eine Vielzahl analoger Messwerte von Spannung und Strom in digitale Signale gewandelt und diese einer Fouriertransformation unterworfen werden, aus den Fourier-transformierten Werten von Strom und Spannung eine entsprechende Vielzahl von Impedanzwerten ermittelt wird, diese Impedanzwerte einer Mittelwertbildung unterzogen werden und der resultierende Mittelwert mit einem Referenz-Impedanzwert verglichen wird, wobei bei Abweichen des resultierenden Mittelwertes von dem Referenz-Impedanzwert um einen festlegbaren Toleranzwert ein Fehlersignal abgegeben wird.

2. Verfahren nach Anspruch 1, **dadurch gekennzeichnet, dass** das bei einer Grosssignalmessung ein einziges Wechselspannungssignal (su) vorbestimmter Frequenz einer Lautsprecherlinie über einen Leistungsverstärker mit einem Pegel zugeführt wird, der unterhalb des Nennbetriebspegels liegt, und das Wechselspannungssignal eine so niedrige Frequenz (fu) aufweist, dass ein für das menschliche Ohr nicht oder nur kaum wahrnehmbarer Schallpegel erzeugt wird.

3. Verfahren nach Anspruch 1 oder 2 **dadurch gekennzeichnet, dass** bei Vorliegen eines Nutzsignals das Nutzsignal vor jeder Messung einer Spektralanalyse unterzogen wird, um den Nutzsignalpegel bei einer Vielzahl von Frequenzen (m) zu ermitteln, wobei diese Vielzahl von Frequenzen auch die einzige niedrige Frequenz (fu) enthält, aus der Vielzahl der erhaltenen Nutzsignalpegel ein gewichteter Mittelwertpegel gebildet wird und für jede Messung der Pegel des der Lautsprecherlinie zugeführten einzigen Messsignals niedriger Frequenz in einem vorgebbaren festen Abstand zu dem gewichteten Mittelwertpegel eingestellt wird.

4. Verfahren nach einem der Ansprüche 1 bis 3, **dadurch gekennzeichnet, dass** vor einer Messung ein Entmagnetisierungssignal (SE) mit niedriger Frequenz (fE) einer Lautsprecherlinie über einen Leistungsverstärker mit einem bis zu einem Maximalpegel ansteigenden und dann wieder abfallenden Pegel zugeführt wird.

5. Verfahren nach einem der Ansprüche bis 3, **dadurch gekennzeichnet, dass** bei einer Kleinsignalmessung zumindest ein Wechselspannungssignal (si) vorbestimmter Frequenz/Frequenzen (fi) einer Lautsprecherlinie mit einem Pegel/Pegeln zugeführt wird, der so gewählt wird, dass die erzeugten Schallpegel für das menschliche Ohr nicht oder nur kaum wahrnehmbarer sind.

6. Verfahren nach einem der Ansprüche 1 bis 5, **dadurch gekennzeichnet, dass** vor dem laufenden Betrieb der Anlage in einer Einlernphase der Lautsprecherlinie Signale unterschiedlicher Frequenzen und/ oder Pegel zugeführt, die dabei erhaltenen Messwerte vom Strom und Spannung in digitale Signale umgewandelt und sodann einer Fouriertransformation unterworfen und sodann aus den Strom-und Spannungswerten Referenzwerte (ZRef) für unterschiedliche Frequenzen und/ oder Pegel ermittelt und abgespeichert werden.

7. Verfahren nach Anspruch 6, **dadurch gekennzeichnet, dass** für jede Frequenz/ Pegel eine Vielzahl von Einzelmesswerte für Strom und Spannung ermittelt werden und der folgenden Bestimmung der Referenzimpedanzen Mittelwerte der Einzelmesswerte zugrunde gelegt werden.

8. Verfahren nach einem der Ansprüche 1 bis 5, **dadurch gekennzeichnet, dass** der Toleranzwert während des Betriebes dahingehend geändert wird, dass langsamen Änderungen von Ist-Impedanzen ein weiterer Toleranzbereich der Referenzimpedanzen zugewiesen wird, als raschen Änderungen.

9. Verfahren nach einem der Ansprüche 1 bis 8, **dadurch gekennzeichnet, dass** der Absolutwert der Impedanz ermittelt und mit einem Referenzwert verglichen wird.

10. Vorrichtung zur Überwachung von Lautsprecherlinien durch Impedanzmessung mit zumindest einem Signalgenerator und zumindest einem Verstärker sowie gesteuerten Schaltern zur Zuführung zumindest eines Wechselspannungssignals vorbestimmter Frequenz an den Eingang zumindest einer Lautsprecherlinie, mit Messeinrichtungen zum Messen von Spannung und Strom an dem Eingang der Linie sowie mit zumindest einem Mikroprozessor, welcher zur Durchführung des Verfahrens nach einem der Ansprüche 1 bis 9 eingerichtet ist und unter Benutzung der Merkmale dieses Verfahrens den zumindest einen Signalgenerator steuert, dem die Messwerte der Messeinrichtungen zuführbar sind und der zur Ermittlung der Eingangsimpedanz an der Linie und zu deren Vergleich mit einem Referenzwert sowie zur Abgabe eines Fehlersignals eingerichtet ist, falls der ermittelte Impedanzwert innerhalb festsetzbarer Toleranzen von einem Referenzwert abweicht.

## Claims

1. Method for monitoring loudspeaker lines by measuring impedance, in which at least one a.c. signal of a predetermined frequency is fed to the input of a loudspeaker line, the voltage and current at the input of the line are measured and the input impedance on the line is determined from these measured values and compared with a reference value, **characterized in that**, for determining an impedance (Z) that is to be compared with a reference value (ZRef) in a measuring operation, a plurality of analog voltage and current measured values are converted into digital signals and are subjected to a Fourier transformation, a corresponding plurality of impedance values are determined from the Fourier-transformed current and voltage values, these impedance values are averaged and the resultant average value is compared with a reference impedance value, an error signal being output if the resultant average value deviates from the reference impedance value by a definable tolerance value.

2. Method according to Claim 1, **characterized in that**, in a large-signal measurement, a single a.c. signal (su) of a predetermined frequency is fed to a loudspeaker line via a power booster at a level that lies below the normal operating level, and the a.c. signal has such a low frequency (fu) that a sound level that is imperceptible or only scarcely perceptible to the human ear is produced.

3. Method according to Claim 1 or 2, **characterized in that**, if there is a useful signal, the useful signal is subjected to a spectral analysis before each measurement, in order to determine the useful signal level at a plurality of frequencies (m), this plurality of frequencies also including the single low frequency (fu), a weighted average value level is formed from the plurality of useful signal levels obtained and, for each measurement, the level of the single measuring signal of low frequency that is fed to the loudspeaker line is set at a predeterminable fixed interval from the weighted average value level.

4. Method according to one of Claims 1 to 3, **characterized in that**, before a measurement, a demagnetizing signal (SE) of a low frequency (fE) is fed to a loudspeaker line via a power booster at a level that increases up to a maximum level and then falls back again.

5. Method according to one of Claims 1 to 3, **characterized in that**, in a small-signal measurement, at least one a.c. signal (si) of a predetermined frequency/frequencies (fi) is/are fed to a loudspeaker line at a level/levels chosen such that the sound levels produced are imperceptible or only scarcely perceptible to the human ear.

6. Method according to one of Claims 1 to 5, **characterized in that**, before the actual operation of the system, in a learning phase the loudspeaker line is fed signals of different frequencies and/or levels, the measured current and voltage values thereby obtained are converted into digital signals and are then subjected to a Fourier transformation, and then reference values (ZRef) are determined from the current and voltage values for various frequencies and/or levels and are stored.

7. Method according to Claim 6, **characterized in that**, for each frequency/level, a plurality of individual current and voltage measured values are determined and average values of the individual measured values are used as a basis for the following determination of the reference impedances.

8. Method according to one of Claims 1 to 5, **characterized in that** the tolerance value is changed during operation to the effect that slow changes of actual impedances are assigned a wider tolerance range of the reference impedances than rapid changes.

9. Method according to one of Claims 1 to 8, **characterized in that** the absolute value of the impedance is determined and compared with a reference value.

10. Device for monitoring loudspeaker lines by measuring impedance, with at least one signal generator and at least one booster and also controlled switches for feeding at least one a.c. signal of a predetermined frequency to the input of at least one loudspeaker line, with measuring devices for measuring voltage and current at the input of the line and also with at least one microprocessor, which is designed for carrying out the method according to one of Claims 1 to 9 and, by using the features of this method, controls the at least one signal generator, to which the measured values of the measuring devices can be fed and which is designed for determining the input impedance on the line and for comparing it with a reference value and also for emitting an error signal if the impedance value determined deviates from a reference value within definable tolerances.

## Revendications

1. Procédé pour le contrôle de lignes de haut-parleurs par mesure d'impédance, dans lequel au moins un signal de tension alternative de fréquence prédéterminée est envoyé à l'entrée d'une ligne de haut-parleur, la tension et le courant sont mesurés à l'entrée de la ligne et l'impédance d'entrée de la ligne est déterminée à partir desdites valeurs mesurées et est comparée à une valeur de référence, **caractérisé en ce que**, pour déterminer une impédance (Z) à comparer à une valeur de référence (Z_{Ref}) lors d'un processus de mesure, une pluralité de valeurs de mesure analogiques de la tension et du courant sont converties en signaux numériques et ces derniers sont soumis à une transformation de Fourier, une pluralité correspondante de valeurs d'impédance est déterminée à partir des valeurs de courant et de tension transformées par transformation de Fourier, lesdites valeurs d'impédance sont soumises à un calcul de moyenne et la valeur moyenne résultante est comparée à une valeur d'impédance de référence, dans lequel un signal d'erreur est délivré lorsque la valeur moyenne résultante s'écarte de la valeur d'impédance de référence d'une valeur de tolérance pouvant être fixée.

2. Procédé selon la revendication 1, **caractérisé en ce que**, lors de la mesure de signaux forts, un signal de tension alternative unique (su) de fréquence prédéterminée est fourni à une ligne de haut-parleur par l'intermédiaire d'un amplificateur de puissance, qui se situe à un niveau inférieur au niveau de fonctionnement nominal, et le signal de tension alternative présente une fréquence suffisamment basse (fu) pour que le niveau sonore produit ne soit pas ou ne soit que faiblement perceptible par l'oreille humaine.

3. Procédé selon la revendication 1 ou 2, **caractérisé en ce que**, lors de la présence d'un signal utile, le signal utile est soumis à une analyse spectrale avant chaque mesure pour déterminer le niveau du signal utile à une pluralité de fréquences (m), dans lequel ladite pluralité de fréquences contient également la basse fréquence unique (fu), un niveau moyen pondéré est calculé à partir de la pluralité des niveaux de signal utile reçus et, pour chaque mesure, le niveau du signal de mesure unique à basse fréquence fourni à la ligne de haut-parleur est réglé à une distance fixe pouvant être prédéterminée par rapport au niveau moyen pondéré.

4. Procédé selon l'une des revendications 1 à 3, **caractérisé en ce qu'**un signal de démagnétisation (SE) à basse fréquence (fE) est fourni avant une mesure à une ligne de haut-parleur par l'intermédiaire d'un amplificateur de puissance avec un niveau qui augmente jusqu'à un niveau maximum puis redescend.

5. Procédé selon l'une des revendications 1 à 3, **caractérisé en ce que**, lors de la mesure de signaux faibles, au moins un signal de tension alternative (si) ayant une fréquence/des fréquences (fi) prédéterminée(s) est fourni à une ligne de haut-parleur avec un niveau/des niveaux qui est/sont sélectionné(s) de manière à ce que les niveaux sonores générés ne soient pas ou ne soit que faiblement perceptibles par l'oreille humaine.

6. Procédé selon l'une des revendications 1 à 5, **caractérisé en ce qu'**avant le fonctionnement continu du système, des signaux ayant des fréquences et/ou des niveaux différents sont transmis à la ligne de haut-parleur au cours d'une phase d'apprentissage, les valeurs mesurées ainsi obtenues du courant et de la tension sont converties en des signaux numériques puis soumises à une transformation de Fourier et des valeurs de référence (Z_{Ref}) sont déterminées pour des fréquences et/ou des niveaux différents à partir des valeurs de courant et de tension et sont stockées.

7. Procédé selon la revendication 6, **caractérisé en ce que**, pour chaque fréquence/niveau, une pluralité de valeurs de mesure individuelles du courant et de la tension sont déterminées et la détermination suivante des impédances de référence est fondée sur les valeurs moyennes des valeurs de mesure individuelles.

8. Procédé selon l'une des revendications 1 à 5, **caractérisé en ce que** la valeur de tolérance est modifiée pendant le fonctionnement de manière à ce que la plage de tolérance des impédances de référence qui est associée aux variations lentes des impédances réelles soit plus large que celle qui est associée aux variations rapides.

9. Procédé selon l'une des revendications 1 à 8, **caractérisé en ce que** la valeur absolue de l'impédance est déterminée et est comparée à une valeur de référence.

10. Dispositif de surveillance de lignes de haut-parleurs par mesure d'impédance comportant au moins un générateur de signaux et au moins un amplificateur et des commutateurs commandés pour fournir au moins un signal de tension alternative de fréquence prédéterminée à l'entrée d'au moins une ligne de haut-parleur, comportant des dispositifs de mesure destinés à mesurer la tension et le courant à l'entrée de la ligne et au moins un microprocesseur qui est conçu pour mettre en oeuvre le procédé selon l'une des revendications 1 à 9, et qui commande, par utilisation des caractéristiques dudit procédé, l'au moins un générateur de signaux auquel les valeurs de mesure des dispositifs de mesure peuvent être envoyées et qui est conçu pour déterminer l'impédance d'entrée sur la ligne, pour la comparer à une valeur de référence et pour délivrer un signal d'erreur dans le cas où la valeur d'impédance déterminée s'écarte d'une valeur de référence dans des limites de tolérances pouvant être fixées.
